# EUROPÄISCHE PATENTSCHRIFT

(11) **EP 4 091 899 B1**
(45) Veröffentlichungstag und Bekanntmachung des Hinweises auf die Patenterteilung: **29.04.2026**
(21) Anmeldenummer: 22173847.9
(22) Anmeldetag: 17.05.2022
(51) Int. Cl.: B61D 3/10, B61L 15/00, B61L 25/02, B61F 9/00

(54) **VERFAHREN ZUM ERKENNEN EINER ENTGLEISUNG EINES SCHIENENFAHRZEUGS SOWIE SCHIENENFAHRZEUG**
RAIL VEHICLE AND METHOD FOR DETECTING THE DERAILING OF A RAIL VEHICLE
PROCÉDÉ DE DÉTECTION D'UN DÉRAILLEMENT D'UN VÉHICULE FERROVIAIRE, AINSI QUE VÉHICULE FERROVIAIRE

(30) Priorität: 18.05.2021 DE 102021205040
(43) Veröffentlichungstag der Anmeldung: 23.11.2022
(73) Patentinhaber: ALSTOM Holdings, 93400 Saint-Ouen-sur-Seine (FR)
(72) Erfinder: Dämmig, Andre, 68259 Mannheim (DE)
(74) Vertreter: Ramrath, Lukas

(56) Entgegenhaltungen:
- DE-A1- 102012 202 838
- DE-A1- 102017 208 760
- US-A1- 2021 107 546

## Beschreibung

Die Erfindung betrifft ein Verfahren und ein Schienenfahrzeug mit einer Vorrichtung zum Erkennen einer Entgleisung des Schienenfahrzeugs.

Um die Betriebssicherheit von Schienenfahrzeugen zu erhöhen, ist es erwünscht, einen entgleisten Zustand des Schienenfahrzeugs möglichst frühzeitig zu detektieren. Verfahren zur Entgleisungsüberwachung sind bereits bekannt. So offenbart die DE 10 2011 001 978 A1 ein Verfahren zur Entgleisungsüberwachung wenigstens eines Rades eines Fahrwerks eines Schienenfahrzeugs, bei dem in Abhängigkeit von dem Ergebnis eines Vergleichs von in dem Schienenfahrzeug verfügbaren Signalen ein für eine Entgleisungssituation des Rades repräsentatives Entgleisungssituationssignal generiert wird.

Die WO 2015/100425 A1 offenbart ein Verfahren und ein System zum kontinuierlichen Sammeln und Analysieren von Betriebsparametern eines Schienenfahrzeugs, um unnormale Betriebsbedingungen zu detektieren.

Die CN 105 480 249 A offenbart eine Einrichtung zur Entgleisungserkennung, basierend auf einer Lagersattelpositionierung. Die nachveröffentlichte DE 10 2020 213 436.7 offenbart ein Verfahren zur Detektion eines entgleisten Zustands eines Schienenfahrzeugs, umfassend das Begrenzen eines Antriebsmoments und die Detektion des entgleisten Zustands, falls die Fahrzeuggeschwindigkeit kleiner als ein Geschwindigkeitsschwellwert ist.

Die DE 10 2017 208 760 A1 offenbart ein Verfahren zur Erkennung einer Entgleisung eines Schienenfahrzeugs sowie ein Schienenfahrzeug, dass zur Durchführung dieses Verfahrens eingerichtet ist.

Die US 2021/107546 A1 offenbart ein System zur Vermeidung von Zugentgleisungen.

Die DE 10 2012 202 838 A1 offenbart in Gelenk, mit dem zwei Schienenfahrzeuge oder zwei Schienenfahrzeugteile miteinander verbindbar sind und einen Schienenfahrzeug(teil)verbund aufweisend ein solches Gelenk.

Es stellt sich daher das technische Problem, ein alternatives Verfahren zur Detektion eines entgleisten Zustands sowie entsprechendes Schienenfahrzeug zu schaffen, die eine zuverlässige und frühzeitige Detektion des entgleisten Zustands ermöglichen, insbesondere auch bei niedrigen Fahrzeuggeschwindigkeiten.

Die Lösung des technischen Problems ergibt sich durch die Gegenstände mit den Merkmalen der unabhängigen Ansprüche. Weitere vorteilhafte Ausgestaltungen der Erfindung ergeben sich aus den Unteransprüchen.

Vorgeschlagen wird ein Verfahren zum Erkennen einer Entgleisung eines Schienenfahrzeugs, mit anderen Worten zur Detektion eines entgleisten Zustands des Schienenfahrzeugs. Das Schienenfahrzeug kann insbesondere eine Straßen- oder Stadtbahn, z.B. eine Tram, sein. Selbstverständlich kann das Schienenfahrzeug aber auch in einer davon verschiedenen Ausführungsform ausgebildet sein. Das Schienenfahrzeug kann ein assistiert, teilautomatisiert, hochautomatisiert, vollautomatisiert oder autonom fahrendes Schienenfahrzeug sein. Es ist möglich, dass das Schienenfahrzeug als sogenanntes Gelenkfahrzeug ausgebildet ist, wobei die Wagenkästen in einem Normalbetriebszustand nicht voneinander getrennt werden können und ein Durchgang zwischen den Wagenkästen während der Fahrt möglich ist. Allerdings ist es auch möglich, dass die Wagenkästen voneinander getrennt werden können und/oder ein Durchgang zwischen den Wagenkästen während der Fahrt nicht möglich ist.

Das Schienenfahrzeug umfasst zumindest zwei Wagenkästen oder weist diese auf, wobei diese Wagenkästen über ein Gelenk, insbesondere ein Drehgelenk, miteinander verbunden sind. Das Gelenk ist derart angeordnet und/oder ausgebildet, dass es bei einer Kurvenfahrt eine Drehbewegung der Wagenkästen relativ zueinander zulässt, insbesondere um eine Drehachse, die parallel zu einer Schienenfahrzeughochachse (Gierachse) orientiert sein kann. Es ist jedoch alternativ oder kumulativ möglich, dass das Gelenk eine Drehbewegung um eine Drehachse ermöglicht, die parallel zu einer Schwenkachse des Schienenfahrzeugs orientiert ist und/oder eine Drehbewegung um eine Drehachse ermöglicht, die parallel zu einer Nickachse des Schienenfahrzeugs orientiert ist. So ist es möglich, dass das Drehgelenk als sogenanntes Schwenk-Nick-Wank-Gelenk ausgebildet ist.

Bei einer Kurvenfahrt können die Längsachsen der Wagenkästen abgewinkelt zueinander offen bzw. angeordnet sein. Der Winkel zwischen diesen Längsachsen kann insbesondere als Winkel in einer Ebene definiert sein, die senkrecht zu einer Fahrzeug-oder Wagenkastenhochachse orientiert ist. Der Winkel zwischen den Längsachsen kann insbesondere als der kleinere der beiden Schnittwinkel zwischen den beiden Längsachsen bestimmt werden, wobei die Summe aus dem kleineren und dem größeren Schnittwinkel 180° ergibt. Der Winkel kann also bei einer idealen Geradeausfahrt des Schienenfahrzeugs (und somit auch der Wagenkästen) 0° betragen.

Von einer Erkennungseinrichtung werden im erfindungsgemäßen Verfahren
- eine Winkelinformation über einen momentanen Winkel der Wagenkästen zueinander empfangen. Diese Winkelinformation kann z.B. von einer Erfassungseinrichtung bestimmt werden, wobei die Erfassungseinrichtung beispielsweise einen Winkelsensor umfassen kann. Selbstverständlich ist es jedoch auch vorstellbar, dass die Winkelinformation aus Informationen über die momentanen Orientierungen der Wagenkästen, insbesondere von deren Längsachsen, bestimmt wird. In diesem Fall kann die Erfassungseinrichtung mindestens eine Einrichtung zur Erfassung dieser Orientierungen umfassen. Die Erfassungseinrichtung kann über eine Daten- und/oder Signalverbindung mit der Erkennungseinrichtung verbunden sein. Natürlich sind auch andere Arten der Erfassung der Winkelinformation vorstellbar.
- eine Positionsinformation über eine momentane Position des Schienenfahrzeugs in einem Schienennetz empfangen. Die Position wird in einem Referenzkoordinatensystem, beispielsweise einem globalen Koordinatensystem, bestimmt. Die Positionsinformation kann z.B. von einer Positionsbestimmungseinrichtung bestimmt werden, beispielsweise durch eine GNSS-basierte Bestimmungseinrichtung, durch eine odometerbasierte Bestimmungseinrichtung und/oder durch eine infrastrukturbasierte Bestimmungseinrichtung. Eine GNSS-basierte Bestimmungseinrichtung kann beispielsweise einen GPS-Sensor umfassen. Eine odometerbasierte Bestimmungseinrichtung kann beispielsweise einen vom Schienenfahrzeug zurückgelegten Weg auswerten, um die Position zu bestimmen. Eine solche Bestimmungseinrichtung kann beispielsweise eine Drehzahl eines Rades oder eines Radsatzes des Schienenfahrzeugs erfassen und dann in Abhängigkeit der Drehzahl einen zurückgelegten Wert und dann die aktuelle Position des Schienenfahrzeugs bestimmen. Eine infrastrukturbasierte Bestimmungseinrichtung kann beispielsweise eine Baken- oder Balisenerfassungseinrichtung und/oder eine Einrichtung zur Erfassung der von Baken bzw. Balisen erzeugten Signale umfassen, wobei eine Position dann in Abhängigkeit der von dieser Einrichtung erzeugten Signale bestimmt werden kann. Selbstverständlich können auch andere Verfahren zur Positionsbestimmung verwendet und/oder die durch verschiedene Verfahren bestimmten Positionsinformationen fusioniert werden, um die Position zu bestimmen. Vorzugsweise ist die Genauigkeit der Positionsbestimmung größer als die Genauigkeit einer rein GNSS-basierten Positionsbestimmung. Die Positionsinformationen können hierbei auch für den assistierten, automatisierten oder autonomen Betrieb des Schienenfahrzeugs verwendet werden. Die Positionsbestimmungseinrichtung kann hierbei ebenfalls über eine Signal-und/oder Datenverbindung mit der Erkennungseinrichtung verbunden sein.
- der momentane Winkel mit einem für die momentane Position erwarteten Winkel verglichen. Durch den Vergleich kann eine Abweichung zwischen dem momentanen Winkel und dem erwarteten Winkel, der auch als positionsspezifischer erwarteter Winkel bezeichnet werden kann, bestimmt werden. Die Abweichung kann beispielsweise als vorzeichenbehaftete Differenz bestimmt werden. Alternativ kann die Abweichung als vorzeichenunbehafteter Betrag der Differenz bestimmt werden. Hierbei kann einer Position ein erwarteter Winkel zugeordnet sein, beispielsweise durch eine vorbekannte Zuordnung. Somit kann also eine vorbestimmte Zuordnung von erwarteten Winkeln zu verschiedenen Fahrzeugpositionen oder Fahrzeugpositionsbereichen existieren, die zur Bestimmung des erwarteten Winkels ausgewertet wird, beispielsweise durch die Erkennungseinrichtung. Die Werte für Fahrzeugposition und erwarteten Winkel sowie ihre Zuordnung zueinander können hierbei in einer Speichereinrichtung des Schienenfahrzeugs oder in einer schienenfahrzeugexternen Speichereinrichtung, beispielsweise einer Servereinrichtung, gespeichert sein. Die Speichereinrichtung kann hierbei über eine drahtgebundene oder drahtlose Signal- und/oder Datenverbindung mit der Erkennungseinrichtung verbunden sein bzw. verbunden werden.
   Selbstverständlich kann alternativ zur Zuordnung auch ein funktioneller Zusammenhang, ein kennlinienbasierter Zusammenhang oder ein in anderer Weise ausgebildeter Zusammenhang zwischen Position und erwartetem Winkel bestehen und zur positionsabhängigen bzw. positionsspezifischen Bestimmung des erwarteten Winkels ausgewertet werden. Mit anderen Worten kann also der erwartete Winkel positionsabhängig bestimmt werden.
- bei einer Abweichung des momentanen Winkels von dem erwarteten Winkel ein Ausgangssignal ausgegeben, das auf eine Entgleisung des Schienenfahrzeugs hinweist. Alternativ kann die Ausgabe eines Ausgangssignals beendet werden, wobei ein Nichtvorhandensein des Ausgangssignals auf eine Entgleisung des Schienenfahrzeugs hinweist. Mit anderen Worten kann also die Erkennungseinrichtung bei einer Abweichung, die insbesondere größer als ein vorbestimmtes Maß ist, ein Ausgangssignal erzeugen, welches die Entgleisung, also den entgleisten Zustand, repräsentiert. Das vorbestimmte Maß kann hierbei ein Wert von 0° sein oder ein von 0° verschiedener Winkel, beispielsweise ein Winkel größer 1° oder größer 5°, sein. Selbstverständlich können jedoch anwendungsabhängig auch andere Winkelwerte gewählt werden.

Die Erkennungseinrichtung ist als Recheneinrichtung ausgebildet oder umfasst eine solche. Die Recheneinrichtung kann wiederum als Mikrocontroller oder integrierte Schaltung ausgebildet sein oder eine(n) solche(n) umfassen. Die Erkennungseinrichtung kann insbesondere die Funktion einer Auswerteeinrichtung bereitstellen.

Mit anderen Worten wird also ein entgleister Zustand detektiert, falls der momentane Winkel um mehr als ein vorbestimmtes Maß von einem erwarteten Winkel abweicht, insbesondere größer oder kleiner als dieser Winkel ist. Das Ausgangssignal kann als Entgleisungssignal bezeichnet werden. Das Entgleisungssignal kann an ein übergeordnetes System übertragen werden. Durch das übergeordnete System können dann entsprechende Sicherheitsmaßnahmen durchgeführt werden, beispielsweise ein Abbremsen des Schienenfahrzeugs oder ein Warnen anderer Schienenfahrzeuge. Das Verfahren ermöglicht in vorteilhafter Weise eine zuverlässige und frühzeitige Erkennung eines entgleisten Zustands, insbesondere auch bei geringen Geschwindigkeiten. Ferner ist die vorgeschlagene Erkennung besonders geeignet für Schienenfahrzeuge, die autonom, assistiert oder automatisiert fahren.

In einer weiteren Ausführungsform werden die Winkelinformation und die Positionsinformation fortlaufend empfangen. Dies kann bedeuten, dass die Informationen kontinuierlich empfangen werden. Ein solches kontinuierliches Empfangen kann das Empfangen von Informationen mit einer vorbestimmten Frequenz, die insbesondere größer als 1 Hz sein kann, bedeuten. Weiter wird der momentane Winkel fortlaufend mit dem für die momentane Position erwarteten Winkel verglichen und - wie vorhergehend erläutert - bei einer Abweichung des momentanen Winkels von dem erwarteten Winkel ein Ausgangssignal ausgegeben oder die Ausgabe eines Ausgangssignals beendet. Somit kann also in vorteilhafter Weise eine Betriebssicherheit weiter erhöht werden, da die Entgleisung fortlaufend und nicht nur zu bestimmten Zeitpunkten erkannt werden kann.

Es ist allerdings auch möglich, dass die Information und der Winkelvergleich ereignisbedingt empfangen werden, also bei Eintritt eines vorbestimmten Ereignisses, beispielsweise beim Erreichen einer vorbestimmten Position, beim Befinden in einem vorbestimmten Positionsbereich, beim Erreichen einer vorbestimmten Geschwindigkeit und/oder einem anderen Ereignis.

In einer weiteren Ausführungsform wird erst dann festgestellt, dass das Schienenfahrzeug entgleist ist, wenn die Abweichung des momentanen Winkels von dem erwarteten Winkel über einen Zeitraum vorgegebener Länge besteht. Somit wird also das Ausgangssignal erst dann ausgegeben oder die Ausgabe eines Ausgangssignals erst dann beendet, wenn eine Abweichung über den Zeitraum vorgegebener Länge besteht. Hierdurch kann in vorteilhafter Weise eine Zuverlässigkeit des Verfahrens erhöht werden. Der Zeitraum vorgegebener Länge kann beispielsweise länger als 1 s, 5 s oder 10 s sein.

In einer weiteren Ausführungsform wird das Ausgangssignal nur dann ausgegeben oder die Ausgabe des Ausgangssignals nur dann beendet, wenn die Abweichung einen vorgegebenen Schwellenwert überschreitet oder erreicht. Auch hierdurch kann die Zuverlässigkeit des Verfahrens erhöht werden, insbesondere da z.B. eine rauschbedingte Fehldetektion vermieden oder reduziert werden kann.

In einer weiteren Ausführungsform wird zur Vorbereitung des Verfahrens zum Erkennen einer Entgleisung des Schienenfahrzeugs für eine Vielzahl von Positionen in dem Schienennetz der erwartete Winkel der Wagenkästen zueinander ermittelt und die entsprechende Information abgespeichert. Weiter wird während eines Betriebs des Schienenfahrzeugs zur Bestimmung des erwarteten Winkels auf die abgespeicherte Information zugegriffen. Mit anderen Worten wird also zur Vorbereitung die vorhergehend erläuterte Zuordnung bestimmt und abgespeichert, um dann nachfolgend zum Erkennen der Entgleisung verwendet werden zu können. Die Ermittlung des erwarteten Winkels der Wagenkästen sowie die Zuordnung zu einer Position kann hierbei durch mindestens eine Testfahrt bestimmt werden, die auch als Kalibrierfahrt bezeichnet werden kann.

Beispielsweise kann eine Testfahrt des Schienenfahrzeugs durchgeführt und für jede Position ermittelt werden, welcher Winkel zwischen den Wagenkästen gegeben ist. Alternativ ist es jedoch auch vorstellbar, die Zuordnung durch eine analytische Bestimmung zu bestimmen, die z.B. eine Bestimmung des erwarteten Winkels auf Grundlage von vorbekannten Informationen über das Schienenfahrzeug sowie Gleisinformationen ermöglicht. Die analytische Bestimmung kann also in Abhängigkeit von mindestens einer Fahrzeugeigenschaft, insbesondere einer geometrischen Eigenschaft, und/oder mindestens einer Umgebungseigenschaft, insbesondere einer Krümmung der durch ein Gleis festgelegten Trajektorie, bestimmt werden. Hierdurch kann in vorteilhafter Weise die Zuverlässigkeit und Genauigkeit der Erkennung der Entgleisung verbessert werden.

Erfindungsgemäß wird der Vergleich des momentanen Winkels mit dem erwarteten Winkel nur dann durchgeführt, falls sich das Schienenfahrzeug in einem vorbestimmten Positionsbereich befindet. Der vorbestimmte Positionsbereich kann insbesondere der von einem Betriebshof umfasste Positionsbereich sein. Der vorbestimmte Positionsbereich kann hierbei also nur vorbestimmte Fahrzeugpositionen umfassen. Insbesondere kann einer Fahrzeugposition die Information zugeordnet sein, dass diese eine Position des vorbestimmten Positionsbereichs ist. In dem vorgeschlagenen Verfahren kann zeitlich vor dem Vergleich des momentanen Winkels mit dem erwarteten Winkel bestimmt werden, ob die Fahrzeugposition in dem vorbestimmten Positionsbereich liegt. Nur wenn dies der Fall ist, kann die Abweichung bestimmt werden. Andernfalls wird die Abweichung nicht bestimmt.

Der Betriebshof kann hierbei einen Bereich von Fahrzeugpositionen umfassen, in denen sich die Fahrzeuge zur Wartung und zur Aufbewahrung befinden. Da in einem Betriebshof die zulässige Geschwindigkeit für Schienenfahrzeuge, insbesondere assistiert, automatisiert oder autonom betriebene Schienenfahrzeuge, gering ist, ergibt sich aufgrund der guten Eignung des Verfahrens zum Erkennen einer Entgleisung bei geringen Geschwindigkeiten eine besonders zuverlässige und frühzeitige Erkennung.

Weiter vorgeschlagen wird ein Schienenfahrzeug mit einer Vorrichtung zum Erkennen einer Entgleisung des Schienenfahrzeugs, das zumindest zwei Wagenkästen aufweist, die über ein Gelenk miteinander verbunden sind, sodass die Längsachsen der Wagenkästen während einer Kurvenfahrt des Schienenfahrzeugs abgewinkelt zueinander verlaufen. Die Vorrichtung umfasst eine Erkennungseinrichtung, die als Recheneinrichtung ausgebildet ist oder eine Recheneinrichtung umfasst und konfiguriert ist, um die vorhergehend erläuterten Schritte des Verfahrens zum Erkennen einer Entgleisung durchzuführen.

Die Vorrichtung kann weiter eine Erfassungseinrichtung zur Erfassung einer Winkelinformation umfassen. Weiter kann die Vorrichtung eine Positionsbestimmungseinrichtung umfassen. Weiter kann die Vorrichtung eine Kommunikationsschnittstelle zur drahtlosen und/oder drahtgebundenen Signal- und/oder Datenübertragung umfassen, beispielsweise um das erläuterte Ausgangssignal an ein übergeordnetes System zu übertragen und/oder von einem übergeordneten System Winkel- und/oder Positionsinformationen zu empfangen.

Es ist weiter möglich, dass die Vorrichtung eine Speichereinrichtung zur Speicherung von Positionsinformationen, erwarteten Winkeln sowie von Informationen über eine Zuordnung von erwarteten Winkeln zu Positionen umfasst.

Hierdurch ergibt sich in vorteilhafter Weise, dass ein Schienenfahrzeug mit einer verbesserten Betriebssicherheit, insbesondere bei niedrigen Geschwindigkeiten, bereitgestellt wird. Dass das Schienenfahrzeug die Vorrichtung bzw. die Erkennungseinrichtung umfasst, schließt nicht aus, dass eine Einrichtung der Vorrichtung eine fahrzeugexterne Einrichtung ist. Allerdings ist vorstellbar, dass die Vorrichtung bzw. alle Einrichtungen der Vorrichtung fest im Schienenfahrzeug verbaut sind.

Es ist möglich, dass die Erkennungseinrichtung konfiguriert ist, die Winkelinformation und die Positionsinformation fortlaufend zu empfangen, den momentanen Winkel fortlaufend mit dem für die momentane Position erwarteten Winkel zu vergleichen und bei einer Abweichung des momentanen Winkels von dem erwarteten Winkel ein Ausgangssignal auszugeben oder die Ausgabe eines Ausgangssignals zu beenden.

Weiter kann das Schienenfahrzeug eine Feststellungseinrichtung umfassen. Insbesondere in diesem Fall kann die mit der Erkennungseinrichtung verbundene Feststellungseinrichtung konfiguriert sein, um erst dann festzustellen, dass das Schienenfahrzeug entgleist ist, wenn die Abweichung des momentanen Winkels von dem erwarteten Winkel über einen Zeitraum vorgegebener Länge besteht. Dies und entsprechende technische Vorteile wurden vorhergehend bereits erläutert.

Weiter kann die Erkennungseinrichtung konfiguriert sein, das Ausgangssignal nur dann auszugeben oder die Ausgabe des Ausgangssignals nur dann zu beenden, wenn die Abweichung einen vorgegebenen Schwellenwert überschreitet oder erreicht. Dies und entsprechende Vorteile wurden ebenfalls vorhergehend bereits erläutert.

Weiter kann die Erkennungseinrichtung mit einem Datenspeicher verbunden sein oder diesen aufweisen, indem für eine Vielzahl von Positionen in dem Schienennetz Informationen über den erwarteten Winkel der Wagenkästen zueinander abgespeichert sind und die Erkennungseinrichtung kann konfiguriert sein, auf die abgespeicherten Informationen zuzugreifen und daraus den erwarteten Winkel zu ermitteln.

Die Erfindung wird anhand von Ausführungsbeispielen näher erläutert. Die Figuren zeigen:
- Fig. 1: ein schematisches Flussdiagramm eines erfindungsgemäßen Verfahrens gemäß einer ersten Ausführungsform,
- Fig. 2: ein Flussdiagramm eines erfindungsgemäßen Verfahrens gemäß einer weiteren Ausführungsform,
- Fig. 3: ein schematisches Blockdiagramm einer Vorrichtung eines erfindungsgemäßen Schienenfahrzeugs und
- Fig. 4: eine schematische Darstellung eines Schienenfahrzeugs.

Nachfolgend bezeichnen gleiche Bezugszeichen Elemente mit gleichen oder ähnlichen technischen Merkmalen.

Fig. 1 zeigt ein schematisches Flussdiagramm eines erfindungsgemäßen Verfahrens zum Erkennen einer Entgleisung eines Schienenfahrzeugs 1 (siehe Fig. 4) gemäß einer ersten Ausführungsform. Hierbei erfolgt in einem ersten Schritt S1 ein Empfangen einer Winkelinformation über einen momentanen Winkel MW zwischen Wagenkästen 2a, 2b des Schienenfahrzeugs 1. Diese Winkelinformation kann von einer Erkennungseinrichtung 3 (siehe auch Fig. 3) empfangen werden. Es ist möglich, dass die Winkelinformation von einer beispielsweise als Winkelsensor ausgebildeten Erfassungseinrichtung 4 (siehe Fig. 3) erfasst/bestimmt wird. Weiter erfolgt in einem zweiten Schritt S2 ein Empfangen einer Positionsinformation über eine momentane Position des Schienenfahrzeugs 1 in einem Schienennetz. Auch diese Positionsinformation kann von der Erkennungseinrichtung 3 empfangen werden. Die Positionsinformation kann mit einer Positionsbestimmungseinrichtung 5 bestimmt werden. Die in Fig. 1 dargestellte Sequenz des ersten und des zweiten Schritts S1, S2 ist nicht zwingend auf die dargestellte Reihenfolge festgelegt. So kann die Positionsinformation auch zeitlich vor der Winkelinformation empfangen werden. Allerdings sollten die Winkelinformation und die Positionsinformation möglichst dem gleichen Zeitpunkt zugeordnet sein oder sollten diese Informationen Zeitpunkten zugeordnet sein, die nicht mehr als ein vorbestimmtes Maß voneinander abweichen. Der einer Information zugeordnete Zeitpunkt bezeichnet insbesondere einen Zeitpunkt, an dem die entsprechende Information erfasst wird/wurde.

In einem dritten Schritt S3 wird der momentane Winkel MW mit einem für die momentane Position erwarteten Winkel EW verglichen. Dieser erwartete Winkel EW kann ein positionsspezifischer Winkel sein, der beispielsweise durch Auswertung einer vorbekannten Zuordnung zwischen einer Position und erwarteten Winkeln EW bestimmt wird. Diese Zuordnung kann insbesondere in einer Speichereinrichtung 6 (siehe Fig. 3) gespeichert sein.

In einem vierten Schritt S4 wird der momentane Winkel MW mit dem derart bestimmten erwarteten Winkel EW verglichen. Für den Vergleich kann eine Abweichung zwischen diesen Winkeln bestimmt werden. Ist diese Abweichung größer als ein vorbestimmter Schwellwert th, so kann einem Ausgabeschritt AS ein Ausgangssignal ausgegeben werden, das auf eine Entgleisung des Schienenfahrzeugs 1 hinweist bzw. einen entgleisten Zustand repräsentiert. Alternativ kann im Ausgabeschritt AS die Ausgabe eines Ausgangssignals beendet werden, sodass ein Nichtvorhandensein des Ausgangssignals auf die Entgleisung hinweist. Ist die Abweichung kleiner als oder gleich dem vorbestimmten Schwellwert th, so erfolgt keine Ausgabe eines Ausgangssignals, das auf eine Entgleisung hinweist bzw. wird die Ausgabe eines solchen Ausgangssignals nicht beendet. Das Verfahren kann in diesem Fall abgebrochen werden oder zum ersten Schritt S1 zurückkehren.

Es ist möglich, dass das Verfahren, insbesondere, wenn im vierten Schritt S4 keine Abweichung größer als der vorbestimmte Schwellwert th festgestellt wird, wiederholt, insbesondere fortlaufend, durchgeführt wird.

Es ist auch möglich, dass nach der Detektion, dass die Abweichung größer als der vorbestimmte Schwellwert th ist, die Sequenz vom ersten bis zum vierten Schritt S1-S4 noch ein oder mehrere Male wiederholt wird, wobei der Ausgabeschritt AS erst dann durchgeführt wird, wenn die Abweichung über einen Zeitraum vorgegebener Länge besteht, also z.B. in einer Mehrzahl von direkt aufeinander folgenden Wiederholungen der Sequenz festgestellt wird. Der vorbestimmte Schwellwert th kann hierbei 0 oder größer als 0 sein.

Fig. 2 zeigt ein schematisches Flussdiagramm eines erfindungsgemäßen Verfahrens in einer weiteren Ausführungsform. Hierbei entsprechen bei der in Fig. 2 dargestellten Ausführungsform der erste Schritt S1, der zweite Schritt S2, der dritte Schritt S3 und der vierte Schritt S4 den entsprechenden Schritten der in Fig. 1 dargestellten Ausführungsform. Im Unterschied zu der in Fig. 1 dargestellten Ausführungsform wird nach dem zweiten Schritt S2 in einem Zwischenschritt ZS geprüft, ob eine aktuelle Position einer vorbestimmten Position entspricht oder in einem vorbestimmten Positionsbereich liegt. Der Positionsbereich kann beispielsweise Positionen von Schienenfahrzeugen in einem Betriebshof umfassen. Nur wenn die momentane Position der vorbestimmten Position entspricht oder in dem vorbestimmten Positionsbereich liegt, wird der dritte und der vierte Schritt S3, S4 durchgeführt. Entspricht die momentane Position nicht der vorbestimmten Position oder liegt diese nicht im vorbestimmten Positionsbereich, so wird die Teilsequenz vom dritten und vierten Schritt S3, S4 nicht durchgeführt. In diesem Fall kann das Verfahren abgebrochen werden oder zum ersten Schritt S1 zurückkehren.

Fig. 3 zeigt ein schematisches Blockschaltbild einer Vorrichtung 7 eines erfindungsgemäßen Schienenfahrzeugs 1.

Die Vorrichtung umfasst eine Erkennungseinrichtung 3, die konfiguriert ist, das in Fig. 1 oder Fig. 2 dargestellte Verfahren durchzuführen. Die Erkennungseinrichtung 3 kann hierbei über Daten- und/oder Signalverbindungen mit einer Einrichtung zur Erfassung einer Winkelinformation über einen momentanen Winkel MW (siehe Fig. 4) von Wagenkästen 2a, 2b des Schienenfahrzeugs 1 zueinander verbunden sein. Auch kann die Erkennungseinrichtung mit einer Positionsbestimmungseinrichtung 5 und einer Datenspeichereinrichtung 6 verbunden sein. Es ist jedoch auch möglich, dass die Vorrichtung 7 neben der Erkennungseinrichtung 3 die Erfassungseinrichtung 4, die Positionsbestimmungseinrichtung 5 und/oder die Datenspeichereinrichtung 6 umfasst. Nicht dargestellt ist eine Kommunikationsschnittstelle der Erkennungseinrichtung 3, über die ein Ausgangssignal ausgegeben werden kann, welches auf eine Entgleisung des Schienenfahrzeugs hinweist. Alternativ kann die Ausgabe eines Ausgangssignals beendet werden, sodass ein Nichtvorhandensein des Ausgangssignals auf die Entgleisung hinweist.

Fig. 4 zeigt eine schematische Darstellung eines Schienenfahrzeugs 1, das einen ersten Wagenkasten 2a und einen zweiten Wagenkasten 2b aufweist, die über ein Gelenk 8 miteinander verbunden sind, sodass die Längsachse 9a des ersten Wagenkastens 2a (in Fig. 4 gestrichelt dargestellt) und die Längsachse 9b des zweiten Wagenkastens 2b (in Fig. 4 gepunktet dargestellt) während einer Kurvenfahrt des Schienenfahrzeugs 1 abgewinkelt zueinander verlaufen. Insbesondere ermöglicht das Gelenk 8 eine Drehbewegung der Wagenkästen 2a, 2b relativ zueinander um eine Drehachse, die parallel zu einer Fahrzeughochachse orientiert ist, wobei diese senkrecht zur Zeichenebene orientiert ist. Weiter ist in Fig. 4 ein momentaner Winkel MW zwischen den Längsachsen 9a, 9b dargestellt. Das Schienenfahrzeug 1 umfasst eine Erkennungseinrichtung 3, die konfiguriert ist, um die in Fig. 1 oder Fig. 2 dargestellten Ausführungsformen des Verfahrens zur Erkennung einer Entgleisung des Schienenfahrzeugs 1 durchzuführen. Weiter dargestellt ist, dass das Schienenfahrzeug eine Erfassungseinrichtung 4 zum Erfassen einer Winkelinformation über den momentanen Winkel MW umfasst. Ebenfalls dargestellt ist, dass das Schienenfahrzeug 1 eine Positionsbestimmungseinrichtung 5 und einen Datenspeicher 6 umfasst.

Dargestellt ist, dass der erste Wagenkasten 2a der Wagenkasten eines Triebwagens sein kann. Dies ist jedoch nicht zwingend.

### Bezugszeichenliste

- S1: erster Schritt
- S2: zweiter Schritt
- S3: dritter Schritt
- S4: vierter Schritt
- AS: Ausgabeschritt
- ZS: Zwischenschritt
- EW: erwarteter Winkel
- MW: momentaner Winkel
- th: Schwellwert
- 1: Schienenfahrzeug
- 2a, 2b: Wagenkasten
- 3: Erkennungseinrichtung
- 4: Erfassungseinrichtung zur Erfassung einer Winkelinformation
- 5: Positionsbestimmungseinrichtung
- 6: Datenspeichereinrichtung
- 7: Vorrichtung
- 8: Gelenk
- 9a, 9b: Längsachse

## Patentansprüche

1. Verfahren zum Erkennen einer Entgleisung eines Schienenfahrzeugs (1), das zumindest zwei Wagenkästen (2a, 2b) aufweist, die über ein Gelenk (8) miteinander verbunden sind, sodass die Längsachsen (9a, 9b) der Wagenkästen (2a, 2b) während einer Kurvenfahrt des Schienenfahrzeugs (1) abgewinkelt zueinander verlaufen, wobei von einer Erkennungseinrichtung (3)
- eine Winkelinformation über einen momentanen Winkel (MW) der Wagenkästen (2a, 2b) zueinander empfangen wird,
- eine Positionsinformation über eine momentane Position des Schienenfahrzeugs (1) in einem Schienennetz empfangen wird, wobei die Position in einem Referenzkoordinatensystem bestimmt ist,
- der momentane Winkel (MW) mit einem für die momentane Position erwarteten Winkel (EW) verglichen wird und
- bei einer Abweichung des momentanen Winkels (MW) von dem erwarteten Winkel (EW) ein Ausgangssignal ausgegeben wird, das auf eine Entgleisung des Schienenfahrzeugs (1) hinweist, oder die Ausgabe eines Ausgangssignals beendet wird, sodass ein Nichtvorhandensein des Ausgangssignals auf eine Entgleisung des Schienenfahrzeugs (1) hinweist,
**dadurch gekennzeichnet, dass**
der Vergleich des momentanen Winkels (MW) mit dem erwarteten Winkel (EW) nur dann durchgeführt wird, falls sich das Schienenfahrzeug (1) in einem vorbestimmten Positionsbereich befindet.

2. Verfahren nach Anspruch 1, wobei die Winkelinformation und die Positionsinformation fortlaufend empfangen wird, der momentane Winkel (MW) fortlaufend mit dem für die momentane Position erwarteten Winkel (EW) verglichen wird und bei einer Abweichung des momentanen Winkels (MW) von dem erwarteten Winkel (EW) ein Ausgangssignal ausgegeben wird oder die Ausgabe eines Ausgangssignals beendet wird.

3. Verfahren nach Anspruch 2, wobei erst dann festgestellt wird, dass das Schienenfahrzeug (1) entgleist ist, wenn die Abweichung des momentanen Winkels (MW) von dem erwarteten Winkel (EW) über einen Zeitraum vorgegebener Länge besteht.

4. Verfahren nach einem der Ansprüche 1 bis 3, wobei das Ausgangssignal nur dann ausgegeben wird oder die Ausgabe des Ausgangssignals nur dann beendet wird, wenn die Abweichung einen vorgegebenen Schwellenwert (th) überschreitet oder erreicht.

5. Verfahren nach einem der Ansprüche 1 bis 4, wobei zur Vorbereitung des Verfahrens zum Erkennen einer Entgleisung des Schienenfahrzeugs (1) für eine Vielzahl von Positionen in dem Schienennetz der erwartete Winkel (EW) der Wagenkästen (2a, 2b) zueinander ermittelt wird und entsprechende Information abgespeichert wird und wobei später während eines Betriebs des Schienenfahrzeugs (1) auf die abgespeicherte Information zugegriffen wird und daraus der erwartete Winkel (EW) ermittelt wird.

6. Schienenfahrzeug mit einer Vorrichtung zum Erkennen einer Entgleisung des Schienenfahrzeugs (1), wobei das Schienenfahrzeug (1) zumindest zwei Wagenkästen (2a, 2b) aufweist, die über ein Gelenk (8) miteinander verbunden sind, sodass die Längsachsen (9a, 9b) der Wagenkästen (2a, 2b) während einer Kurvenfahrt des Schienenfahrzeugs (1) abgewinkelt zueinander verlaufen, wobei die Vorrichtung eine Erkennungseinrichtung (3) umfasst, die als Recheneinrichtung ausgebildet ist oder eine Recheneinrichtung umfasst und konfiguriert ist
- eine Winkelinformation über einen momentanen Winkel (MW) der Wagenkästen (2a, 2b) zueinander zu empfangen,
- eine Positionsinformation über eine momentane Position des Schienenfahrzeugs (1) in einem Schienennetz zu empfangen, wobei die Position in einem Referenzkoordinatensystem bestimmt ist,
- den momentanen Winkel (MW) mit einem für die momentane Position erwarteten Winkel (EW) zu vergleichen und
- bei einer Abweichung des momentanen Winkels (MW) von dem erwarteten Winkel (EW) ein Ausgangssignal zu auszugeben, das auf eine Entgleisung des Schienenfahrzeugs (1) hinweist, oder die Ausgabe eines Ausgangssignals zu beenden, sodass ein Nichtvorhandensein des Ausgangssignals auf eine Entgleisung des Schienenfahrzeugs (1) hinweist,
**dadurch gekennzeichnet, dass**
der Vergleich des momentanen Winkels (MW) mit dem erwarteten Winkel (EW) nur dann durchgeführt wird, falls sich das Schienenfahrzeug (1) in einem vorbestimmten Positionsbereich befindet.

7. Schienenfahrzeug nach Anspruch 6, wobei die Erkennungseinrichtung (3) oder eine mit der Erkennungseinrichtung (3) verbundene Feststellungseinrichtung ausgestaltet ist, erst dann festzustellen, dass das Schienenfahrzeug (1) entgleist ist, wenn die Abweichung des momentanen Winkels (MW) von dem erwarteten Winkel (EW) über einen Zeitraum vorgegebener Länge besteht.

8. Schienenfahrzeug nach einem der Ansprüche 6 bis 7, wobei die Erkennungseinrichtung (3) mit einem Datenspeicher (6) verbunden ist oder diesen aufweist, in dem für eine Vielzahl von Positionen in dem Schienennetz Informationen über den erwarteten Winkel (EW) der Wagenkästen (2a, 2b) zueinander abgespeichert ist, und wobei die Erkennungseinrichtung (3) ausgestaltet ist, auf die abgespeicherten Informationen zuzugreifen und daraus den erwarteten Winkel (EW) zu ermitteln.

## Claims

1. Method for detecting derailment of a rail vehicle (1) which has at least two car bodies (2a, 2b) connected to each other via a joint (8) so that the longitudinal axes (9a, 9b) of the car bodies (2a, 2b) are at an angle to each other during a curve of the rail vehicle (1), wherein
- angle information about a current angle (MW) of the car bodies (2a, 2b) relative to each other is received,
- position information about a current position of the rail vehicle (1) in a rail network is received, wherein the position is determined in a reference coordinate system,
- the current angle (MW) is compared with an expected angle (EW) for the current position, and
- in the event of a deviation of the current angle (MW) from the expected angle (EW), an output signal is output which indicates derailment of the rail vehicle (1), or the output of an output signal is terminated, so that the absence of the output signal indicates derailment of the rail vehicle (1),
**characterised in that**
the comparison of the current angle (MW) with the expected angle (EW) is only performed if the rail vehicle (1) is within a predetermined position range.

2. Method according to claim 1, wherein the angle information and the position information are received continuously, the current angle (MW) is continuously compared with the expected angle (EW) for the current position, and if the current angle (MW) deviates from the expected angle (EW), an output signal is output or the output of an output signal is terminated.

3. Method according to claim 2, wherein it is only determined that the rail vehicle (1) has derailed when the deviation of the current angle (MW) from the expected angle (EW) persists over a predetermined period of time.

4. Method according to any of the claims 1 to 3, wherein the output signal is only output or the output of the output signal is only terminated when the deviation exceeds or reaches a predetermined threshold value (th).

5. Method according to any of the claims 1 to 4, wherein, in preparation for the method for detecting derailment of the rail vehicle (1), the expected angle (EW) of the car bodies (2a, 2b) relative to each other is determined for a plurality of positions in the rail network and corresponding information is stored, and wherein later, during operation of the rail vehicle (1), the stored information is accessed and the expected angle (EW) is determined from it.

6. Rail vehicle with a device for detecting derailment of the rail vehicle (1), wherein the rail vehicle (1) has at least two car bodies (2a, 2b) which are connected to each other via a joint (8) so that the longitudinal axes (9a, 9b) of the car bodies (2a, 2b) are at an angle to each other during a curve of the rail vehicle (1), wherein the device comprises a detection device (3) which is designed as a computing device or comprises a computing device and is configured
- to receive angle information about a current angle (MW) of the car bodies (2a, 2b) relative to each other,
- to receive position information about a current position of the rail vehicle (1) in a rail network, wherein the position is determined in a reference coordinate system,
- to compare the current angle (MW) with an expected angle (EW) for the current position, and
- in the event of a deviation of the current angle (MW) from the expected angle (EW), to output an output signal indicating derailment of the rail vehicle (1), or to terminate the output of an output signal, so that the absence of the output signal indicates derailment of the rail vehicle (1),
**characterised in that**
the comparison of the current angle (MW) with the expected angle (EW) is only performed if the rail vehicle (1) is within a predetermined position range.

7. Rail vehicle according to claim 6, wherein the detection device (3) or a determination device connected to the detection device (3) is designed to only determine that the rail vehicle (1) has derailed when the deviation of the current angle (MW) from the expected angle (EW) persists over a predetermined period of time.

8. Rail vehicle according to any of the claims 6 to 7, wherein the detection device (3) is connected to or comprises a data memory device (6) in which information about the expected angle (EW) of the car bodies (2a, 2b) relative to each other is stored, and wherein the detection device (3) is designed to access the stored information and determine the expected angle (EW) from it.

## Revendications

1. Procédé pour détecter un déraillement d'un véhicule ferroviaire (1) qui comporte au moins deux caisses de wagon (2a, 2b) reliées entre elles par une articulation (8), de telle sorte que les axes longitudinaux (9a, 9b) des caisses de wagon (2a, 2b) sont angulaires l'un par rapport à l'autre pendant un trajet en courbe du véhicule ferroviaire (1), dans lequel un dispositif de détection (3)
- reçoit une information angulaire concernant un angle actuel (MW) des caisses de wagon (2a, 2b) l'une par rapport à l'autre,
- reçoit une information de position concernant une position actuelle du véhicule ferroviaire (1) dans un réseau ferroviaire, la position étant déterminée dans un système de coordonnées de référence,
- compare l'angle actuel (MW) à un angle attendu (EW) pour la position actuelle et
- émet, en cas d'un écart entre l'angle actuel (MW) et l'angle attendu (EW), un signal de sortie indiquant un déraillement du véhicule ferroviaire (1), ou arrête l'émission d'un signal de sortie, de telle sorte qu'une absence du signal de sortie indique un déraillement du véhicule ferroviaire (1),
**caractérisé en ce que**
la comparaison de l'angle actuel (MW) avec l'angle attendu (EW) n'est effectuée que si le véhicule ferroviaire (1) se trouve dans une zone de position prédéterminée.

2. Procédé selon la revendication 1, dans lequel l'information angulaire et l'information de position sont reçues en continu, l'angle actuel (MW) est comparé en continu à l'angle attendu (EW) pour la position actuelle et, en cas d'un écart entre l'angle actuel (MW) et l'angle attendu (EW), un signal de sortie est émis ou l'émission d'un signal de sortie est arrêtée.

3. Procédé selon la revendication 2, dans lequel le déraillement du véhicule ferroviaire (1) n'est constaté que lorsque l'écart entre l'angle actuel (MW) et l'angle attendu (EW) persiste pendant une période d'une longueur prédéfinie.

4. Procédé selon l'une quelconque des revendications 1 à 3, dans lequel le signal de sortie n'est émis ou l'émission du signal de sortie n'est arrêtée que lorsque l'écart dépasse ou atteint une valeur seuil prédéfinie (th).

5. Procédé selon l'une quelconque des revendications 1 à 4, dans lequel, pour préparer le procédé pour détecter un déraillement du véhicule ferroviaire (1), l'angle attendu (EW) des caisses de wagon (2a, 2b) l'un par rapport à l'autre est déterminé et des informations correspondantes sont enregistrées, et dans lequel, plus tard, pendant une opération du véhicule ferroviaire (1), les informations enregistrées sont consultées et l'angle attendu (EW) est déterminé à partir de celles-ci.

6. Véhicule ferroviaire équipé d'un dispositif pour détecter un déraillement du véhicule ferroviaire (1), le véhicule ferroviaire (1) comportant au moins deux caisses de wagon (2a, 2b) qui sont reliées entre elles par une articulation (8) de telle sorte que les axes longitudinaux (9a, 9b) des caisses de wagon (2a, 2b) sont angulaires l'un par rapport à l'autre pendant un trajet en courbe du véhicule ferroviaire (1), le dispositif comprenant un dispositif de détection (3) qui est conçu comme un dispositif de calcul ou comprend un dispositif de calcul et est configuré
- pour recevoir une information angulaire concernant un angle actuel (MW) des caisses de wagon (2a, 2b) l'une par rapport à l'autre,
- pour recevoir une information de position concernant une position actuelle du véhicule ferroviaire (1) dans un réseau ferroviaire, la position étant déterminée dans un système de coordonnées de référence,
- pour comparer l'angle actuel (MW) à un angle attendu (EW) pour la position actuelle et
- pour émettre, en cas d'un écart entre l'angle actuel (MW) et l'angle attendu (EW), un signal de sortie indiquant un déraillement du véhicule ferroviaire (1) ou arrêter l'émission d'un signal de sortie, de telle sorte qu'une absence du signal de sortie indique un déraillement du véhicule ferroviaire (1),
**caractérisé en ce que**
la comparaison de l'angle actuel (MW) avec l'angle attendu (EW) n'est effectuée que si le véhicule ferroviaire (1) se trouve dans une zone de position prédéterminée.

7. Véhicule ferroviaire selon la revendication 6, dans lequel le dispositif de détection (3) ou un dispositif de constatation relié au dispositif de détection (3) est conçu pour ne constater que le déraillement du véhicule ferroviaire (1) lorsque l'écart entre l'angle actuel (MW) et l'angle attendu (EW) persiste pendant une durée prédéfinie.

8. Véhicule ferroviaire selon l'une quelconque des revendications 6 à 7, dans lequel le dispositif de détection (3) est relié à une mémoire de données (6) ou comporte celle-ci, dans laquelle sont enregistrées, pour une pluralité de positions dans le réseau ferroviaire, des informations concernant l'angle attendu (EW) des caisses de wagon (2a, 2b) les unes par rapport aux autres, et le dispositif de détection (3) étant conçu pour accéder aux informations enregistrées et déterminer à partir de celles-ci l'angle attendu (EW).
